# EUROPÄISCHE PATENTSCHRIFT

(11) **EP 0 741 267 B1**
(45) Veröffentlichungstag und Bekanntmachung des Hinweises auf die Patenterteilung: **01.08.2001**
(21) Anmeldenummer: 95106788.3
(22) Anmeldetag: 05.05.1995
(51) Int. Cl.: F23G 5/16, F23L 9/04, F23C 9/00

(54) **Verfahren und Feuerung zum Verbrennen von Abfällen**
Method and furnace for incinerating waste
Procédé et four pour l'incinération de déchets

(43) Veröffentlichungstag der Anmeldung: 06.11.1996
(73) Patentinhaber: BBP Environment GmbH, 51643 Gummersbach (DE)
(72) Erfinder: Christmann, Arvid, D-50259 Pulheim (DE); Rütten, Bernd, 41747 Viersen (DE)
(74) Vertreter: Radünz, Ingo, Dipl.-Ing.

(56) Entgegenhaltungen:
- EP-A- 0 445 070
- EP-A- 0 579 987
- EP-A- 0 610 944
- WO-A-92/02762
- DE-A- 3 125 429

## Beschreibung

Die Erfindung betrifft ein Verfahren gemäß dem Oberbegriff des Anspruchs 1 und eine Feuerung gemäß dem Oberbegriff des Anspruchs 10.

In der DE-Z "Die Industriefeuerung", Vulkan-Verlag Dr. W. Classen, Essen 1986, Seiten 23 bis 32, werden in einem Artikel von D. O. Reimann unter der Überschrift "Verfahrenstechnik der Müllverbrennung" verschiedene Feuerraumgestaltungen dargestellt und diskutiert: Gleichstrom-, Gegenstrom- und Mittelstromfeuerung. Zwei verschiedene Gleichstromfeuerungen sind durch Zeichnungen schematisch dargestellt. Die Feuerraumdecke ist in beiden Fällen dachartig ausgebildet. Über der Ausbrandzone des Rostes und dem daran anschließenden Ausfallschacht geht der Feuerraum in den Rauchgaszug über. Dessen unterer Teil, die Nachbrennzone, ist bei der einen Gleichstromfeuerung als Schrägzug ausgebildet, wobei die ausfallseitige Dachfläche der Feuerraumdecke die untere Begrenzungswand bildet. An den Schrägzug schließt sich oben ein senkrechter Zug an. Der Rauchgasstrom wird bei dieser Anordnung insbesondere an der unteren Kante der ausfallseitigen Dachfläche stark umgelenkt. Bei der zweiten Gleichstromfeuerung ist der Rauchgaszug durchgehend senkrecht. Am Übergang zwischen Feuerraum und Rauchgaszug ist eine ebenfalls ausgeprägte, wenn auch etwas geringere Umlenkung zu erkennen.

Besonderes Augenmerk wird in dem Artikel auf den kalten Rauchgasteilstrom gerichtet, der vom vorderen, dem Beschickungsschacht benachbarten Rostbereich ausgeht. Aus Zeichnungen, in denen die verschiedenen Feuerungen einander gegenüber gestellt werden, ist deutlich zu erkennen, daß bei der Gleichstromfeuerung der kalte Teilstrom auf einem vergleichsweise langen Weg durch die heißeste Verbrennungszone hindurch geführt wird (siehe auch das Dokument DE-A-3 125 429).

Bei der Abfallverbrennung in einer Rostfeuerung wird der über einen Beschickungsschacht zugeführte Abfall im vorderen Bereich des Rostes zunächst getrocknet und vorgewärmt. Dabei kommt es neben der Verdampfung des Wassers auch zu einem Ausgasen brennbarer Inhaltsstoffe des Abfalls. Ferner laufen in dieser von tieferen Temperaturen bis etwa 500°C gekennzeichneten Zone auch pyrolytische Prozesse ab. Für einen insgesamt geringen Schadstoffgehalt der Abgase einer derartigen Rostfeuerung ist es daher von entscheidender Bedeutung, daß die gas- und partikelförmigen Stoffe, die im Trocknungs- und Zündbereich des Rostes in das Rauchgas übergehen, durch eine energiereiche turbulente Vermischung mit den Abgasströmen hoher Temperatur aus dem eigentlichen Verbrennungsbereich des Rostes in innigen Kontakt gebracht werden. Bei ausreichendem Sauerstoffgehalt ist neben der Temperatur und der Turbulenz des Strömungsfeldes auch die Verweilzeit in Bereichen hoher Temperatur und hoher Turbulenz für den Grad der Zerstörung organischer Inhaltsstoffe von entscheidender Bedeutung.

Durch die EP 0 579 987 A1 ist ein Drehrohrofen bekannt, bei dem mindestens zwei Primärluftdüsen so zueinander und zum Brennstoffbett gerichtet sind, daß zwei gegenläufige Wirbel im Drehrohr erzeugt werden, deren Drehachsen im wesentlichen parallel zur Achse des Drehrohres verlaufen und die um diese Drehachsen so drehen, daß sie die thermikinduzierte Bewegung der Brenngase unterstützen. In einer Nachbrennkammer sind Zusatzbrenner oder Mischluftdüsen angeordnet und so ausgerichtet, daß die aus dem Drehrohr auslaufenden beiden gegenläufigen Wirbel verstärkt werden.

Der Erfindung liegt die Aufgabe zugrunde, ein Verfahren gemäß dem Oberbegriff des Anspruchs 1 und eine Feuerung gemäß dem Oberbegriff des Anspruchs 10 so zu verbessern, daß jedes Teilvolumen des Rauchgases sich während einer vorgeschriebenen Verweilzeit auf einem ausreichend hohen Temperaturniveau befindet.

Diese Aufgabe wird durch die kennzeichnenden Merkmale der Ansprüche 1 bzw. 10 gelöst.

Weitere vorteilhafte Merkmale der Erfindung sind Gegenstand der Unteransprüche.

Die Zeichnung dient zur Erläuterung der Erfindung anhand von schematisch dargestellten Ausführungsbeispielen.
Figur 1 zeigt eine Gleichstromfeuerung im Längsschnitt
Figur 2 zeigt einen Querschnitt durch den Rauchgaskanal etwa in Höhe der Mündungsöffnung
Figur 3 verdeutlicht in perspektivischer Darstellung die Anordnung einer Düse
Figur 4 zeigt eine andere Gleichstromfeuerung im Längsschnitt
Figur 5 zeigt für die Feuerung gemäß Figur 4 einen Querschnitt durch den Rauchgaskanal etwa in Höhe der Mündungsöffnung.

Die in Figur 1 dargestellte Gleichstromfeuerung hat einen Feuerraum 1, einen Beschickungsschacht 2, einen Ausfallschacht 3 und einen Rost 4, der sich vom Beschickungsschacht 2 zum Ausfallschacht 3 erstreckt. Er ist als Walzenrost ausgebildet und umfaßt insgesamt sechs Walzen 5, deren Achsen in einer schiefen, in Richtung auf den Ausfallschacht 3 geneigten Ebene parallel zu einander angeordnet sind. Der Feuerraum 1 ist oben durch eine dachförmige Feuerraumdecke 6 abgeschlossen. Die ausfallseitige Dachkannte 7 befindet sich über dem Endbereich des Rostes 4. Unter dem Rost 4 sind Einrichtungen 8 zum Zuführen von Primärluft vorgesehen. Sekundärluftdüsen 9 durchdringen an mehreren Stellen die Feuerraumdecke 6. Sie sind in die Hauptbrennzone gerichtet, die sich in einem breiten Bereich in der Mitte des Rostes 4 befindet. Durch eine Mündungsöffnung 10 über dem Ausfallschacht 3 und dem benachbarten Endbereich des Rostes 4 steht der Feuerraum 1 mit einem Rauchgaskanal 11 in Verbindung. Der untere Teilabschnitt des Rauchgaskanals 11 ist als Schrägzug 12 ausgebildet. Er ist in Richtung auf den Beschickungsschacht 2 rückwärts geneigt. Seine untere Begrenzungswand ist die ausfallseitige Dachfläche der Feuerraumdecke 6. An den Schrägzug 12 schließt sich oben ein senkrechter Zug 13 an. Insoweit entspricht die Feuerung dem Stand der Technik.

Etwa in der Höhe der Mündungsöffnung 10 sind in einer Querschnittsebene, die in Figur 1 durch eine unterbrochene Linie symbolisiert ist, an der Rückwand 14 zusätzliche Düsen 15.1 bis 15.6 angebracht. Sie sind in Figur 2 durch Impulsvektoren veranschaulicht. Die Richtung des Impulsvektors stimmt mit der Blasrichtung überein, die Länge ist ein Maß für die Größe des Impulses, mit dem der Sekundärluftstrom eingeblasen wird. Die Länge soll auch ein Maß für die Größe der Düse sein. Bei dem in den Figuren 1 und 2 veranschaulichten Ausführungsbeispiel sind die Impulsvektoren gleich lang. Dadurch soll symbolisch dargestellt werden, daß alle Düsen 15.1 bis 15.6 gleich groß sind. Die Düsenanordnung ist spiegelsymmetrisch in bezug auf die senkrechte Mittelebene 16, die den Rauchgaskanal in zwei Kanalhälften unterteilt, denen in Figur 2 die beiden Querschnittshälften 10a und 10b entsprechen. Die Mittelebene 16 ist eine gedachte Ebene, nicht etwa eine materielle Trennwand.

Figur 2 zeigt die horizontalen Komponenten der einzelnen Impulsvektoren. In jeder der beiden Querschnittshälften 10a, 10b sind die horizontalen Impulskomponenten tangential zu mittig in die Querschnittshälften eingeschriebenen Kreisen 17.1 bis 17.6 ausgerichtet. Sie definieren daher in bezug auf deren Mittelpunkte Ma, Mb einen Drehsinn, symbolisiert durch Pfeile 18a, 18b. Wegen der spiegelsymmetrischen Düsenanordnung ist der Drehsinn in der Querschnittshälfte 10a dem Drehsinn in der Querschnittshälfte 10b entgegengesetzt. Bei dem in Figur 2 veranschaulichten Ausführungsbeispiel haben die Kreise 17.1 bis 17.3 bzw. 17.4 bis 17.6, die den einzelnen Düsen zugeordnet sind, unterschiedliche Durchmesser. Es ist aber auch möglich, mehrere Düsen einer Querschnittshälfte zu einem einzigen Kreis tangential auszurichten. Die Durchmesser der Kreise 17.1 bis 17.6 liegen zwischen etwa 0,15b und 0,4b. Dabei ist b die Breite des Rauchgaskanals 11. Bei den Düsen 15.2 bis 15.5, deren Abstand von der Mittelebene 16 kleiner bzw. nicht viel größer als b/4 ist, weist die horizontale Komponente von der Mittelebene 16 weg. Bei der Düse 15.1, die in einem Abstand a₁ = 0,4b von der Mittelebene 16 sitzt, ist die zugehörige horizontale Komponente rechtwinklig zur Rückwand 14 ausgerichtet, d.h. parallel zur Seitenwand 19a. Entsprechendes gilt natürlich für die Düse 15.6. Bei der Düse 15.2, die im Abstand a₂ = 0,25b von der Mittellinie angeordnet ist, schließt die horizontale Komponente mit der Rückwand 14 einen Winkel α₂ = 70° ein. Für die Düse 15.3 betragen die entsprechenden Daten a₃ = 0,08b und α₃ = 50°. Die Abstände können bis zu etwa ± 30%, die Winkel bis zu etwa ± 20% von den angegebenen Daten abweichen.

Die Düsen 15.1 bis 15.6 sind gegen die Horizontale geneigt. Der Neigungswinkel β₃ der Düse 15.3 ist gemäß Figur 3 der Winkel zwischen dem Impulsvektor und seiner Projektion in die horizontale Querschnittsebene der Mündungsöffnung 10. Die Neigungswinkel der übrigen Düsen, die der Übersichtlichkeit halber in Figur 3 nicht dargestellt sind, hat man sich entsprechend vorzustellen. Im allgemeinen liegt der Neigungswinkel β für alle Düsen zwischen -20° und +50°. Dabei weist das negative Vorzeichen auf eine nach unten gerichtete Neigung hin. Bei dem Ausführungsbeispiel gemäß Figur 2 werden die Neigungswinkel für die einzelnen Düsen vorzugsweise wie folgt gewählt:${\text{β}}_{\text{1}} \text{= -10° ± 20°}$${\text{β}}_{\text{2}} \text{= +10° ± 20°}$${\text{β}}_{\text{3}} \text{= +20° ± 30°.}$

Im Betrieb wird der Abfall im üblicher Weise auf den Rost 4 aufgegeben, durch Rotation der Walzen 5 auf dem Rost 4 vorwärts bewegt und dabei verbrannt. Am Ende des Rostes fallen die Verbrennungsrückstände aus. Von unten wird dem Rost Primärluft zugeführt. Sekundärluft wird von oben in den Feuerraum 1 eingeblasen.

Im Feuerraum 1 stellt sich eine Rauchgasströmung ein, die in Figur 1 durch die Stromlinien 20, 21, 22 veranschaulicht ist. Der durch die Stromlinie 20 symbolisierte Teilstrom steigt aus dem vorderen Bereich des Rostes 4 auf. Er enthält feste und gasförmige brennbare Bestandteile. Dieser Teilstrom wird in der für Gleichstromfeuerungen charakteristischen Weise durch die Hauptverbrennungszone geleitet. Dort werden die brennbaren Bestandteile bei hoher Temperatur durch gezielte Sekundärluftzufuhr schon weitgehend verbrannt. Der aus dem mittleren Bereich entweichende Teilstrom 21 hat eine sehr hohe Temperatur, der Teilstrom 22 aus dem Endbereich des Rostes 4 hat noch einen relativ hohen Sauerstoffgehalt. Der gesamte Rauchgasstrom wird an der Ausfallseite nach oben umgelenkt und gelangt durch die Mündungsöffnung 10 in Schrägzug 12. Dort sollen die noch mitgeführten brennbaren Bestandteile restlos ausgebrannt werden. Hierzu ist neben einer ausreichenden Sauerstoffversorgung eine intensive Durchmischung der Strähnen erforderlich, die den Rauchgasstrom bilden.

Erfindungsgemäß werden im Bereich der Mündungsöffnung 10 symmetrisch zur Mittelebene 16 Sekundärluftstrahlen eingeblasen. Die Richtung der Sekundärluftstrahlen ist so gewählt, daß jeder Strahl einen Drehimpuls hat in bezug auf die Mittelachse der Kanalhälfte. Der Drehsinn stimmt für alle Strahlen, die in eine Kanalhälfte eingeblasen werden, überein. Wegen der Spiegelsymmetrie ergibt sich in der Querschnittshälfte 10a ein Drehsinn, der dem Drehsinn in der Querschnittshälfte 10b entgegengesetzt ist. Die Sekundärluft wird mit einer Geschwindigkeit von 70 bis 100 m/s in den Rauchgasstrom eingeblasen. Der Anteil der im Bereich der Mündungsöffnung 10 eingeblasenen Sekundärluft an der Gesamtsekundärluft liegt bei etwa 25 bis 35 %.

Durch die erfindungsgemäße Einblasung der Sekundärluft wird in dem Rauchgaskanal 11 und insbesondere in dem Schrägzug 12, der die Nachbrennkammer bildet, eine zur Mittelebene 16 symmetrische Doppelwirbelkonfiguration erzeugt. Das aus dem Feuerraum 1 entweichende Rauchgas wird durch Anordnung und Ausrichtung der Düsen in Gestalt zweier gegensinnig rotierender Wirbel schräg nach oben in den Schrägzug 12 eingeleitet. Es hat sich gezeigt, daß der beim Stand der Technik beobachtete Ablösewirbel völlig unterdrückt oder allenfalls auf eine unschädliche kleine Ablöseblase unmittelbar an der Dachkante 7 reduziert wird. In der Doppelwirbelströmung kommt es zu einer weitgehenden Homogenisierung in bezug auf Temperatur und stoffliche Zusammensetzung. Dadurch wird der Ausbrand mitgeführter brennbarer Bestandteile erheblich verbessert und der Schadstoffgehalt der Abgase deutlich reduziert.

Figur 4 zeigt eine Feuerung, die gegenüber der bisher beschriebenen Feuerung im wesentlichen zwei Unterschiede aufweist: Der eine Unterschied besteht darin, daß der Rauchgaskanal 11 als durchgehend senkrechter Zug ausgebildet ist. Der zweite Unterschied besteht in der abweichenden Konfiguration der Düsen, die in Höhe der Mündungsöffnung 10 in den Rauchgaskanal 11 gerichtet sind. Diese Anordnung ist in Figur 5 symbolisch dargestellt.

Gemäß Figur 5 sind die Düsen 24.1, 24.2 sowie 25.1 bis 25.5 nicht nur an der Rückwand 14 angebracht, sondern auch an den Seitenwänden 19a, 19b und der Vorderwand 26 des Rauchgaskanals 11 über der Kante 7. Die Düsen 24.1, 24.2 sind wesentlich größer als die Düsen 25.1 bis 25.5. Die Düsen 24.1, 24.2 sind tangential zu einem inneren Kreis 27 ausgerichtet, die kleineren Düsen 25.1 bis 25.5 tangential zu einem größeren Kreis 28. Der in Figur 5 nicht sichtbare Neigungswinkel β₂₄ der Düsen 24.1, 24.2 ist verschieden von dem Neigungswinkel β₂₅ der Düsen 25.1 bis 25.5.

Durch die Düsen 24.1, 24.2 wird Sekundärluft mit hohem Impuls, d.h. großer Eindringtiefe, eingeblasen. Durch die Düsen 25.1 bis 25.5 wird Sekundärluft mit deutlich niedrigerem Impuls eingeblasen. Vorzugsweise ist die durch die Düsen 24.1, 24.2 eingebrachte Sekundärluftmenge größer als die durch die Düsen 25.1 bis 25.5 eingebrachte Sekundärluftmenge, mindestens jedoch gleich groß. Das Mengenverhältnis liegt zwischen 4:1 und 1:1. Es ist möglich, die Sekundärluft ganz oder teilweise durch rezirkuliertes Rauchgas zu ersetzen.

Bei der Düsenanordnung gemäß Figur 5 bildet sich in jeder Kanalhälfte ein innerer Wirbel, der insbesondere durch die Düsen 24.1, 24.2 angefacht wird, und ein äußerer Wirbel, der durch die Düsen 25.1 bis 25.5 angefacht wird. Die Wirbel haben unterschiedliche Tangentialgeschwindigkeiten und wegen der unterschiedlichen Neigungswinkel β₂₄, β₂₅ auch unterschiedliche Axialgeschwindigkeiten. Dadurch entsteht zwischen den beiden Wirbeln eine Scherschicht. Dies führt zur Ausbildung einer mittel- und feinskaligen Turbulenz, die zur Homogenisierung beiträgt und die Reaktionskinetik verbessert.

## Patentansprüche

1. Verfahren zum Verbrennen von Abfall in einem Feuerraum (1), der nach oben durch eine dachförmige Feuerraumdecke abgeschlossen ist, wobei eine ausfallsseitige Dachkante (7) sich über dem Endbereich des Rostes befindet mit folgenden Merkmalen:
der Abfall wird auf einen Rost (4) aufgegeben, auf dem Rost (4) vorwärts bewegt und dabei verbrannt;
am Ende des Rostes (4) fallen Verbrennungsrückstände aus;
durch den Rost (4) wird von unten Primärluft zugeführt;
in den Feuerraum (1) wird Sekundärluft eingeblasen;
das Rauchgas wird zum Endbereich des durch eine Rückwand (14) begrenzten Feuerraums (1) geführt umgelenkt und durch eine Mündungsöffnung (10) aus dem Feuerraum (1) in einen senkrechten oder rückwärts geneigten, durch die Rückwand (14) und zwei Seitenwände (19a, 19b) begrenzten Rauchgaskanal (11) eingeleitet;
nach der Umlenkung werden noch feste und gasförmige Inhaltsstoffe nachverbrannt;
dadurch gekennzeichnet,
daß in der Nähe der Mündungsöffnung (10) durch die Rückwand (14) in die beiden durch eine Mittelebene (16) des Rauchgaskanals getrennten Kanalhälften (10a, 10b) spiegelsymmetrisch zur Mittelebene (16) mindestens je ein Sekundärluftstrahl mit einem Drehimpuls eingeblasen wird, der
eine horizontale Komponente aufweist, die tangential zu einem mittig in den Querschnitt der zugehörigen Kanalhälfte (10a, 10b) eingeschriebenen Kreis (1 7.1 bis 17.6; 27, 28) ausgerichtet ist und daher in bezug auf dessen Mittelpunkt (Ma, Mb) einen Drehsinn definiert;
daß die Sekundärluftstrahlen in die Zwischenräume zwischen den Mittelpunkten (Ma, Mb) und der zugehörigen Seitenwand (19a, 19b) des Rauchgaskanals eingeblasen werden;
daß bei allen in eine Kanalhälfte (10a, 10b) eingeblasenen Sekundärluftstrahlen der Drehsinn übereinstimmt
und daß der Drehsinn in der einen Kanalhälfte (10a) dem Drehsinn in der anderen Kanalhälfte (10b) entgegengesetzt ist, wobei Ablösewirbeln an der Dachkante (7) unterdrückt werden.

2. Verfahren nach Anspruch 1, dadurch gekennzeichnet, daß ein Anteil von 25 bis 35 % der gesamten Sekundärluft im Bereich der Mündungsöffnung eingeblasen wird.

3. Verfahren nach Anspruch 1 oder 2, dadurch gekennzeichnet, daß die Sekundärluftstrahlen in einer Richtung eingeblasen werden die mit der Horizontalen einen Neigungswinkel β zwischen -20° und + 50° einschließt.

4. Verfahren nach einem der Ansprüche 1 bis 3, dadurch gekennzeichnet, daß in jede Kanalhälfte mehrere Sekundärluftstrahlen eingeblasen werden.

5. Verfahren nach Anspruch 4, dadurch gekennzeichnet daß in jede Kanalhälfte mindestens ein Sekundärluftstrahl mit höherem Impuls und ein Sekundärluftstrahl mit niedrigerem Impuls eingeblasen wird.

6. Verfahren nach Anspruch 5, dadurch gekennzeichnet, das zwischen zwei Sekundärluftstrahlen, die mit höherem Impuls eingeblasen werden, mindestens ein Sekundärluftstrahl mit niedrigerem Impuls eingeblasen wird.

7. Verfahren nach Anspruch 5 oder 6, dadurch gekennzeichnet, daß ein mit höherem Impuls eingeblasener Sekundärluftstrahl unter einem anderen Neigungswinkel β eingeblasen wird als ein mit niedrigerem Impuls eingeblasener Sekundärluftstrahl.

8. Verfahren nach einem der Ansprüche 5 bis 7, dadurch gekennzeichnet, daß das Verhältnis zwischen der Sekundärluftmenge, die mit höherem Impuls eingeblasen wird, und der Sekundärluftmenge, die mit niedrigerem Impuls eingeblasen wird, zwischen 4:1 und 1:1 liegt.

9. Verfahren nach einem der Ansprüche, 1 bis 8, dadurch gekennzeichnet, daß rezirkuliertes Rauchgas der Sekundärluft beigemischt oder als Sekundärluft verwendet wird.

10. Feuerung zur Verbrennung von Abfällen in einem Feuerraum nach dem Verfahren gemäß einem der Ansprüche 1 bis 9,
mit einem Beschickungsschacht (2) für den zu verbrennenden Abfall und einem Ausfallschacht (3) für die Verbrennungsrückstände,
mit einem Rost (4), der sich vom Beschickungsschacht (2) bis zum Ausfallschacht (3) erstreckt und in Richtung auf den Ausfallschacht (3) geneigt ist,
mit einem über dem Rost (4) befindlichen Feuerraum (1) der in der Müllflußrichtung durch eine Rückwand (14) begrenzt ist und einer dachförmigen Feuerraumdecke (6), die bis in die Nähe des Ausfallschachtes (3) reicht, wobei eine ansfallseitige Dachkante (7) sich über dem Endbereich des Rostes befindet
mit Einrichtungen zum Zuführen von Primärluft durch den Rost (4),
mit Düsen (9) zum Zuführen von Sekundärluft durch die Feuerraumdecke (6)
und mit einem senkrechten oder rückwärts geneigten, durch eine Rückwand (14) und zwei Seitenwände (19a, 19b) begrenzten Rauchgaskanal (11), der durch eine über den Ausfallschacht (3) und dem benachbarten Endbereich des Rostes (4) befindliche Mündungsöffnung (10) mit dem Feuerraum (1) in Verbindung steht, dadurch gekennzeichnet,
daß in der Nähe der Mündungsöffnung (10) an der Rückwand der beiden durch eine Mittelebene (16) des Rauchgaskanals (11) getrennten Kanalhälften mindestens je eine Düse (15,1 bis 15.6) angeordnet ist,
daß die Düsenanordnung der einen Kanalhälfte in bezug auf die Mittelebene (16) spiegelsymmetrisch zur Düsenanordnung der anderen Kanalhälfte ist,
daß der Impulvektor jeder Düse eine horizontale Komponente hat, die tangential zu einem mittig in den Querschnitt (10a, 10b) der zugehörigen Kanalhälfte eingeschriebenen Kreis (1 7.1 bis 17.6; 27, 28) ausgerichtet ist und in bezug auf dessen Mittelpunkt (Ma, Mb) einen Drehsinn definiert,
daß die Düsen (15. 1 bis 15.6) in die Zwischenräume zwischen den Mittelpunkten (Ma, Mb) und der zugehörigen Außenwand (19a, 19b) zielen
daß allen Düsen einer Kanalhälfte der gleiche Drehsinn zugeordnet ist (Pfeile 18a 18b),
und daß der Drehsinn in der einen Kanalhälfte dem Drehsinn in der anderen Kanalhälfte entgegengesetzt ist, wobei Ablösewirbeln an der Dachkante (7) unterdrückt werden.

11. Feuerung nach Anspruch 10, dadurch gekennzeichnet, daß weitere Düsen (24.2, 25.3 bis 25.5 an den Seitenwänden des Rauchgaskanals angeordnet sind.

12. Feuerung nach Anspruch 10 oder 11, dadurch gekennzeichnet daß die Düsen (15. 1 bis 15.6; 24.1, 24.2, 25.1 bis 25.5) mit der Horizontalen einen Neigungswinkel β einschließen.

13. Feuerung nach Anspruch 12, dadurch gekennzeichnet daß der Neigungswinkel β zwischen -20° und +50° liegt.

14. Feuerung nach Anspruch 12 oder 13, dadurch gekennzeichnet, daß der Neigungswinkel β für alle Düsen (15.1 bis 15.6) gleich groß ist.

15. Feuerung nach Anspruch 10 oder 11, dadurch gekennzeichnet, daß der Winkel α für eine Düse, die näher bei der Mittelebene (16) angeordnet ist, kleiner ist als für eine weiter von der Mittelebene entfernte Düse.

16. Feuerung nach einem der Ansprüche 16 bis 18, dadurch gekennzeichnet, daß in den beiden Kanalhälften je drei Düsen (15.1 bis 15.3; 15.4 bis 15.6) angeordnet sind.

17. Feuerung nach Anspruch 16, gekennzeichnet durch folgende Bemessungsregel:
a₁/b = 0,40 ± 30%
a₂/b = 0,25 ± 30%
a₃/b = 0,08 ± 30%
α₁ = 90° ± 20°
α₂ = 70° ± 15°
α₃ = 50° ± 10°
β₁ = -10° ± 20°
β₂ = 10° ± 20°
β₃ = 20° ± 30°
wobei b die Breite des Rauchgaskanals (11) ist.

18. Feuerung nach einem der Ansprüche 10 bis 17, dadurch gekennzeichnet, daß in jeder Kanalhälfte mindestens eine größere (24.1, 24.2) und eine kleinere Düse (25.1 bis 25.5) angeordnet ist.

19. Feuerung nach Anspruch 18, dadurch gekennzeichnet, daß, in jeder Kanalhälfte mindestens drei Düsen angeordnet sind und daß zwischen zwei größeren Düsen (24.1, 24.2) mindestens eine kleinere Düse (25.1 bis 25.4) angeordnet ist.

20. Feuerung nach Anspruch 18 oder 19, dadurch gekennzeichnet, daß die größeren Düsen (24.1, 24.2) tangential zu einem kleineren Kreis (27), die kleineren Düsen (25.1 bis 25.5) tangential zu einem größeren Kreis (28) ausgerichtet sind.

21. Feuerung nach Anspruch 20, dadurch gekennzeichnet, daß die größeren Düsen (24. 1, 24.2) einen anderen Neigungswinkel β haben als die kleineren Düsen (25.1 bis 25.5).

## Claims

1. Method of incineration of waste material in an combustion chamber (1), which is closed at the top by a roof-shaped combustion chamber ceiling, wherein a roof edge (7) at the outlet side is disposed above the end region of the grate, with the following features: the waste material is fed onto a grate (4), moved forwardly on the grate (4) and in that case combusted; combustion residues fall out at the end of the grate (4); primary air is fed from below through the grate (4); secondary air is blown into the combustion chamber (1); the flue gas is led to the end region of the combustion chamber (1) bounded by a rear wall (14), and is deflected and conducted through a communicating opening (10) from the combustion chamber (1) into a flue gas channel (11) which is vertical or inclined rearwardly and is bounded by the rear wall (14) and two side walls (19a, 19b); and solid and gaseous constituents are recombusted after the deflection; characterised in that in the vicinity of the communicating opening (10) at least one respective secondary air jet is injected through the rear wall (14) into the two channel halves (10a, 10b), which are separated by a centre plane (16) of the flue gas channel and are in mirror symmetry to the centre plane (16), the secondary air jet having a angular momentum which has a horizontal component oriented tangentially to a circle (17.1 to 17.6; 27, 28), which is inscribed centrally in the cross-section of the associated channel half (10a, 10b), and therefore defines a rotational sense with respect to the centre point (Ma, Mb) of that circle; that the secondary air jets are blown into the intermediate spaces between the centre points (Ma, Mb) and the associated side walls (19a, 19b) of the flue gas channel; that the rotational sense corresponds in the case of all secondary air jets blown into one channel half (10a, 10b); and that the rotational sense in one channel half (10a) is opposite to the rotational sense in the other channel half (10b), wherein separating eddies are suppressed at the roof edge (7).

2. Method according to claim 1, characterised in that a proportion of 25 to 35 % of the total secondary air is injected into the region of the communicating opening.

3. Method according to claim 1 or 2, characterised in that the secondary air jets are injected in a direction which includes an angle of inclination β between -20° and +50° with the horizontal.

4. Method according to one of claims 1 to 3, characterised in that several secondary air jets are injected in each channel half.

5. Method according to claim 4, characterised in that at least one secondary air jet with a higher momentum and one secondary air jet with a lower momentum are injected into each channel half.

6. Method according to claim 5, characterised in that at least one secondary air jet with a lower momentum is injected in between two secondary air jets which are injected in with higher momentum.

7. Method according to claim 5 or 6, characterised in that a secondary air jet injected in with a higher momentum is injected at a lower angle of inclination β than a secondary air jet injected in with a lower momentum.

8. Method according to one of claims 5 to 7, characterised in that the ratio between the secondary air quantity injected with higher momentum and the secondary air quantity injected with lower momentum lies between 4:1 and 1:1.

9. Method according to one of claims 1 to 8, characterised in that recirculated flue gas is admixed to secondary air or used as secondary air.

10. Furnace for incineration of waste materials in a combustion chamber in accordance with the method according to one of claims 1 to 9, with a feed shaft (2) for the waste material to be incinerated and an outlet shaft (3) for the combustion residues, with a grate (4) which extends from the feed shaft (2) to the outlet shaft (3) and is inclined in direction towards the outlet shaft (3), with a combustion chamber (1), which is disposed above the grate (4) and is bounded in the waste flow direction by a rear wall (14), and a roof-shaped combustion chamber ceiling (6), which extends into the vicinity of the outlet shaft (3), wherein a roof edge (7) at the outlet side is disposed above the end region of the grate (4), with devices for the feed of primary air through the grate (4), with nozzles (9) for the feed of secondary air through the combustion chamber ceiling (6) and with a flue gas channel (11), which is vertical or inclined rearwardly, is bounded by a rear wall (14) and two side walls (19a, 19b) and stands in communication with the combustion chamber (1) by way of a communicating opening (10) disposed above the outlet shaft (3) and the adjacent end region of the grate (4), characterised in that at least one respective nozzle (15.1 to 15.6) is arranged in the vicinity of the communicating opening (10) at the rear wall of the two channel halves separated by a centre plane (16) of the flue gas channel (11), that the nozzle arrangement of one channel half is in mirror symmetry to the nozzle arrangement of the other channel half with respect to the centre plane (16), that the vector momentum of each nozzle has a horizontal component which is oriented tangentially to a circle (17.1 to 17.6; 27, 28), which is inscribed centrally in the cross-section (10a, 10b) of the associated channel half and defines a rotational sense with respect to the centre point (Ma, Mb) of that circle, that the nozzles (15.1 to 15.6) are aimed into the intermediate spaces between the centre points (Ma, Mb) and the associated outer wall (19a, 19b), that the same rotational sense is associated with all nozzles of one channel half (arrow 18a, 18b), and that the rotational sense in one channel half is opposite to the rotational sense in the other channel half, wherein separating eddies are suppressed at the roof edge (7).

11. Furnace according to claim 10, characterised in that further nozzles (24.2, 25.3 to 25.5) are arranged at the side walls of the flue gas channel.

12. Furnace according to claim 10 or 11, characterised in that the nozzles (15.1 to 15.6; 24.1, 24.2, 25.1 to 25.5) include an angle of inclination β with the horizontal.

13. Furnace according to claim 12, characterised in that the angle of inclination β lies between -20° and +50°.

14. Furnace according to claim 12 or 13, characterised in that the angle of inclination β is of the same size for all nozzles (15.1 to 15.6).

15. Furnace according to claim 10 or 11, characterised in that the angle α for a nozzle arranged closer to the centre plane (16) is smaller than for a nozzle spaced further from the centre plane.

16. Furnace according to one of claims 16 to 18, characterised in that three nozzles (15.1 to 15.3; 15.4 to 15.6) are arranged in each of the two channel halves.

17. Furnace according to claim 16, characterised by the following specification of dimensions:
a₁/b = 0.40 ± 30%
a₂/b = 0.25 ± 30%
a₃/b = 0.08 ± 30%
α₁ = 90° ± 20°
α₂ = 70° ± 15°
α₃ = 50° ± 10°
β₁ = -10° ± 20°
β₂ = 10° ± 20°
β₃ = 20° ± 30°
wherein b is the width of the flue gas channel (11).

18. Furnace according to one of claims 10 to 17, characterised in that at least one larger nozzle (24.1, 24.2) and one smaller nozzle (25.1 to 25.5) is arranged in each channel half.

19. Furnace according to claim 18, characterised in that at least three nozzles are arranged in each channel half and that at least one smaller nozzle (25.1 to 25.4) is arranged between two larger nozzles (24.1, 24.2).

20. Furnace according to claim 18 or 19, characterised in that the larger nozzles (24.1, 24.2) are oriented tangentially to a smaller circle (27) and the smaller nozzles (25.1 to 25.5) are oriented tangentially to a larger circle (28).

21. Furnace according to claim 20, characterised in that the larger nozzles (24.1, 24.2) have a different angle of inclination β from the smaller nozzles (25.1 to 25.5).

## Revendications

1. Procédé d'incinération des déchets dans un foyer de combustion (1) qui est fermé sur le dessus par une paroi supérieure en forme de toit, un bord du toit (7), du côté de l'évacuation, étant situé au-dessus de la zone d'extrémité de la grille, lequel procédé comprend les caractéristiques suivantes :
les déchets sont chargés sur une grille (4), déplacés vers l'avant sur la grille (4) et incinérés pendant ce mouvement ;
les résidus de combustion sont évacués à l'extrémité de la grille (4) ;
de l'air primaire est acheminé par le bas à travers la grille (4) ;
de l'air complémentaire est insufflé dans le foyer de combustion (1) ;
les gaz de combustion sont acheminés vers la zone d'extrémité du foyer de combustion (1) délimité par une paroi arrière (14), sont déviés et guidés hors du foyer de combustion (1) en passant à travers un orifice (10) qui débouche dans un canal de circulation des gaz de combustion (11) vertical ou incliné vers l'arrière et délimité par la paroi arrière (14) et deux parois latérales (19a, 19b) ;
après la déviation, les substances encore solides et gazeuses contenues dans les gaz de combustion subissent une combustion ultérieure ;
caractérisé
en ce que dans chacun des deux demi-canaux (10a, 10b), séparés par un plan médian (16) du canal de circulation des gaz de combustion, est insufflé avec une impulsion de rotation au moins un jet d'air complémentaire, symétriquement par rapport au plan médian (16), à travers la paroi arrière (14) à proximité de l'orifice (10), lequel jet d'air est formé par une composante horizontale qui est orientée tangentiellement à un cercle inscrit (17.1 à 17.6; 27, 28), situé au milieu de la section du demi-canal (10a, 10b) correspondant, et qui définit, de ce fait, un sens de rotation par rapport au centre (Ma, Mb) de celui-ci ;
en ce que les jets d'air complémentaire sont insufflés dans les espaces inclus entre les centres (Ma, Mb) et la paroi latérale correspondante (19a, 19b) du canal de circulation des gaz de combustion ;
en ce que le sens rotation de tous les jets d'air complémentaire insufflés dans un même demi-canal (10a, 10b) est identique,
et en ce que le sens de rotation dans un demi-canal (10a) est opposé au sens de rotation dans l'autre demi-canal (10b), des turbulences entraînant des décollements étant atténuées au niveau du bord du toit (7).

2. Procédé selon la revendication 1, caractérisé en ce qu'une proportion de 25 à 35 % de la totalité de l'air complémentaire est insufflée dans la zone de l'orifice.

3. Procédé selon la revendication 1 ou 2, caractérisé en ce que les jets d'air complémentaire sont insufflés selon une direction qui forme avec l'horizontale un angle d'inclinaison β compris entre -20° et +50°.

4. Procédé selon l'une quelconque des revendications 1 à 3, caractérisé en ce que plusieurs jets d'air complémentaire sont insufflés dans chaque demi-canal.

5. Procédé selon la revendication 4, caractérisé en ce que dans chaque demi-canal est insufflé au moins un jet d'air complémentaire avec une plus forte impulsion et un jet d'air complémentaire avec une plus faible impulsion.

6. Procédé selon la revendication 5, caractérisé en ce qu'au moins un jet d'air complémentaire avec une plus faible impulsion est insufflé entre deux jets d'air complémentaire insufflés avec une plus forte impulsion.

7. Procédé selon la revendication 5 ou 6, caractérisé en ce qu'un jet d'air complémentaire avec une plus forte impulsion est insufflé selon un autre angle d'inclinaison β que celui formé par le jet d'air complémentaire insufflé avec une plus faible impulsion.

8. Procédé selon l'une quelconque des revendications 5 à 7, caractérisé en ce que le rapport entre la quantité d'air complémentaire insufflée avec une plus forte impulsion et la quantité d'air complémentaire insufflée avec une plus faible impulsion est compris entre 4:1 et 1:1.

9. Procédé selon l'une quelconque des revendications 1 à 8, caractérisé en ce que les gaz de combustion recyclés sont mélangés à l'air complémentaire ou sont utilisés en tant qu'air complémentaire.

10. Incinérateur destiné à l'incinération de déchets dans un foyer de combustion conformément au procédé selon l'une quelconque des revendications 1 à 9, comprenant
un puits de chargement (2) pour les déchets à incinérer et un puits d'évacuation (3) pour les résidus de combustion,
une grille (4), qui s'étend du puits de chargement (2) jusqu'au puits d'évacuation (3) et est inclinée en direction du puits d'évacuation (3),
un foyer de combustion (1), qui est situé au-dessus de la grille (4) et qui, dans le sens de déplacement des déchets, est délimité par une paroi arrière (14), et une paroi supérieure (6), en forme de toit, du foyer de combustion qui s'étend jusqu'à proximité du puits d'évacuation (3), un bord du toit (7), du côté du puits d'évacuation, s'étendant au-dessus de la zone d'extrémité,
des dispositifs destinés à acheminer l'air primaire à travers la grille (4),
des buses d'injection (9) destinées à insuffler l'air complémentaire à travers la paroi supérieure (6) du foyer de combustion
et un canal de circulation des gaz de combustion (11) vertical ou incliné vers l'arrière et délimité par une paroi arrière (14) et deux parois latérales (19a, 19b), lequel canal communique avec le foyer de combustion (1) à travers un orifice (10) situé au-dessus du puits d'évacuation (3) et de la zone d'extrémité contiguë de la grille (4),
caractérisé
en ce qu'au moins une buse d'injection (15.1 à 15.6) est disposée à proximité de l'orifice (10) contre la paroi arrière de chacun des deux demi-canaux, séparés par un plan médian (16) du canal de circulation des gaz de combustion (11),
en ce que la disposition des buses dans l'un des demi-canaux par rapport au plan médian (16) est symétrique à la disposition des buses dans l'autre demi-canal,
en ce que le vecteur d'impulsion de chaque buse comprend une composante horizontale qui est orientée tangentiellement à un cercle inscrit (17.1 à 17.6 ; 27, 28), situé au milieu de la section du demi-canal (10a, 10b) correspondant, et qui définit un sens de rotation par rapport au centre (Ma, Mb) de celui-ci,
en ce que les buses sont orientées pour cibler l'injection dans les espaces inclus entre les centres (Ma, Mb) et la paroi extérieure correspondante (19a, 19b)
en ce que le même sens de rotation (flèches 18a, 18b) est affecté à toutes les buses d'un même demi-canal,
et en ce que le sens de rotation dans l'un des demi-canaux est opposé au sens de rotation dans l'autre demi-canal, des turbulences entraînant des décollements étant atténuées au niveau du bord du toit (7).

11. Incinérateur selon la revendication 10, caractérisé en ce que d'autres buses d'injection (24.2, 25.3 à 25.5) sont disposées sur les parois latérales du canal de circulation des gaz de combustion.

12. Incinérateur selon la revendication 10 ou 11, caractérisé en ce que les buses d'injection (15.1 à 15.6; 24.1, 24.2, 25.1 à 25.5) forment avec l'horizontale un angle d'inclinaison β.

13. Incinérateur selon la revendication 12, caractérisé en ce que l'angle d'inclinaison β est compris entre -20° et +50°.

14. Incinérateur selon la revendication 12 ou 13, caractérisé en ce que l'angle d'inclinaison β est identique pour toutes les buses (15.1 à 15.6).

15. Incinérateur selon la revendication 10 ou 11, caractérisé en ce que l'angle α pour une buse, qui est située à proximité du plan médian (16), est inférieur à celui pour une autre buse qui est plus éloignée du plan médian.

16. Incinérateur selon l'une quelconque des revendications 16 à 18, caractérisé en ce que trois buses d'injection (15.1 à 15.3 ; 15.4 à 15.6) sont disposées dans chacun des deux demi-canaux.

17. Incinérateur selon la revendication 16, caractérisé par les formules de dimensions suivantes :
a₁/b = 0,40 ± 30 %
a₂/b = 0,25 ± 30 %
a₃/b = 0,08 ± 30 %
α₁ = 90° ± 20°
α₂ = 70° ± 15°
α₃ = 50° ± 10°
β₁ = -10° ± 20°
β₂ = 10° ± 20°
β₃ = 20° ± 30°,
dans lesquelles b est la largeur du canal de circulation des gaz de combustion (11).

18. Incinérateur selon l'une quelconque des revendications 10 à 17, caractérisé en ce qu'au moins une plus grande buse (24.1, 24.2) et une plus petite buse (25.1 à 25.5) sont disposées dans chaque demi-canal.

19. Incinérateur selon la revendication 18, caractérisé en ce qu'au moins trois buses sont disposées dans chaque demi-canal et en ce qu'une buse plus petite (25.1 à 25.4) est disposée entre deux buses plus grandes (24.1, 24.2).

20. Incinérateur selon la revendication 18 ou 19, caractérisé en ce que les plus grandes buses (24.1, 24.2) sont orientées tangentiellement à un plus petit cercle (27), les plus petites buses (25.1 à 25.5) sont orientées tangentiellement à un plus grand cercle (28).

21. Incinérateur selon la revendication 20, caractérisé en ce que les plus grandes buses (24.1, 24.2) sont disposées selon un angle d'inclinaison β différent de celui des plus petites buses (25.1 à 25.5).
